# EUROPÄISCHE PATENTSCHRIFT

(11) **EP 2 845 825 B1**
(45) Veröffentlichungstag und Bekanntmachung des Hinweises auf die Patenterteilung: **03.05.2017**
(21) Anmeldenummer: 14177361.4
(22) Anmeldetag: 17.07.2014
(51) Int. Cl.: B65H 9/16, B31B 50/14

(54) **Rilleinrichtung mit drehbarer Transporteinrichtung**
Scoring device with rotatable transport device
Dispositif de rainurage équipé d'un dispositif de transport rotatif

(30) Priorität: 17.07.2013 DE 102013107598
(43) Veröffentlichungstag der Anmeldung: 11.03.2015
(73) Patentinhaber: Kama GmbH, 01237 Dresden (DE)
(72) Erfinder: Herfurth, Bernd, 01157 Dresden (DE); Pieper, Steffen, 01324 Dresden (DE)
(74) Vertreter: Lippert Stachow Patentanwälte Rechtsanwälte

(56) Entgegenhaltungen:
- DE-A1- 1 786 252
- US-A- 5 090 181

## Beschreibung

Die Erfindung betrifft eine Rillvorrichtung zum Rillen flacher Zuschnitte, insbesondere Bögen aus Papier, Pappe, Kartonagen oder Schichtwerkstoffen. Die in einem vorhergehenden Arbeitsschritt, beispielsweise durch Stanzen aus Papierbögen oder Kartonbögen, hergestellten Zuschnitte müssen zur Herstellung bestimmter Artikel, wie Broschüren oder Präsentationsmappen, in weiteren Arbeitsschritten beispielsweise gefalzt, geklebt und so weiter werden. Insbesondere für das Falzen ist es üblich den Zuschnitt vor dem eigentlichen Falzen durch entsprechende Drückwerkzeuge, auch Rillwerkzeuge genannt, an der Falzstelle durch eine linienförmige Stoffverdrängung derart anzupassen, dass die Biegefähigkeit des Zuschnitts an der Falzstelle verbessert wird.

Hierzu umfasst die Rillvorrichtung mindestens ein Paar gegenläufiger Rillwellen sowie eine Transportwalzen umfassende Transporteinrichtung zum Transport des Zuschnitts von einem Anleger zu den Rillwellen. Der Transport des Zuschnitts vollzieht sich in einer Transportebene und einer zu den Rillwellen senkrechten Transportrichtung. Mindestens eine Transportwalze ist antreibbar. Der Zuschnitt ist durch ein Niederhaltemittel auf die Transportebene drückbar. Weiterhin umfasst die Rillvorrichtung mindestens ein sich parallel zur Transportrichtung erstreckendes Ausrichtmittel zum Ausrichten einer Zuschnittkante in Transportrichtung.

Rillvorrichtungen bekannter Art sind regelmäßig dazu geeignet, mindestens zwei technische Aufgaben zu lösen.

Zum einen ist das Rillen selbst, welches beispielsweise mittels korrespondierender Rillwerkzeuge, die auf paarweise gegenläufigen Rillwellen fixiert angeordnet sind, durchführbar. Die Rillenwellen können hierbei antreibbar ausgeführt sein. Rillwerkzeuge werden auch als Rillmesser bezeichnet und arbeiten gegen eine feste Unterlage oder Matrize. Das Rillwerkzeug sitzt auf einer Rillwelle und arbeitet gegen die Matrize, die eine Gummirolle, eine Stahlrolle oder ein Spalt mit verstellbaren Gegenmuffen sein kann.

Zum anderen ist die Zuführung des Zuschnitts und mithin die Ausrichtung der Zuschnittkante senkrecht zu den Rillwerkzeugen von großer Bedeutung. Lediglich hierdurch kann der Zuschnitt an der Falzstelle später exakt parallel zu der Zuschnittkante gefalzt werden.

Die Zuführung wird durch eine den Rillwellen vorgelagerte Transporteinrichtung realisiert. Diese Transporteinrichtung kann beispielsweise einen Bandförderer umfassen.

Alternativ kann die Transporteinrichtung beispielsweise eine horizontale Anordnung von beidseitig drehbar gelagerten Transportwalzen umfassen, wobei mindestens eine Transportwalze antreibbar ist. Die obersten Mantellinien der zylindrischen Transportwalzen definieren eine Transportebene, in welcher der Zuschnitt auf den Transportwalzen transportierbar ist. Die Transportrichtung ist senkrecht zu den Rillwellen. Über einen Anleger gelangen die zu rillenden Bögen, in Form des Zuschnitts, an einer definierten Position entweder längs oder quer zur Transportrichtung in die Transportebene der Transporteinrichtung. Zur Erhöhung der Normalkraft zwischen dem Zuschnitt und den Transportwalzen ist ein Niederhaltemittel vorgesehen, welches sich im Wesentlichen in Transportrichtung über die Länge der Transporteinrichtung erstreckt, um während des gesamten Transportweges vom Anleger zu den Rillwerkzeugen auf den Rillwellen erhöhte Reibeigenschaften zwischen Zuschnitt und Transportwalzen zu gewährleisten.

Zum Ausrichten einer Zuschnittkante in Transportrichtung ist ein sich parallel zur Transportrichtung erstreckendes Ausrichtmittel vorgesehen. Dieses Ausrichtmittel ist vorzugweise entweder in dem einem oder dem anderen Endbereich der Transportwalzen angeordnet. Zum Ausrichten ist weiterhin vorgesehen, dass die Drehachsen der Transportwalzen mit den Drehachsen der Rillwellen in der Transportebene einen Winkel einschließen. Durch die Verdrehung der Transportwalzen in Relation zur Transportrichtung und aufgrund der Reibung zwischen dem Zuschnitt und den Transportwalzen erfährt der Zuschnitt eine Kraft quer zur Transportrichtung, welche den Zuschnitt in Richtung des Ausrichtmittels transportiert. Erreicht eine Zuschnittkante das Ausrichtmittel, so wirkt diese Kraft weiter fort, so dass diese Zuschnittkante in Folge deckungsgleich mit dem Ausrichtmittel ist. Somit ist die Zuschnittkante exakt parallel zur Transportrichtung und senkrecht zu den Rillwellen ausgerichtet.

Zum Ausrichten des Zuschnitts sind unterschiedliche Vorrichtungen bekannt.

Aus DE 10 2007 005 000 A1 ist eine Transporteinrichtung mit mehreren Saugbändern bekannt, wobei eins oder mehrerer dieser Saubänder einen Winkel zu den verbleibenden Saugbändern einschließen. Hierdurch wird der Zuschnitt beim Transport quer zur Transportrichtung an ein Ausrichtmittel gefördert und infolge einer Zuschnittkante am Ausrichtmittel angelegt.

EP 2 559 549 A1 beschreibt eine Vorrichtung zum Bearbeiten von Bogen aus Papier oder einem andere flachen, flexiblen Material, insbesondere von Druckereiprodukten. Die Vorrichtung umfasst eine Zufördereinrichtung zum Fördern der Bogen in einer Förderrichtung mit einem Abstand ihrer Vorlaufkanten zueinander, ein Falzaggregat, das stromabwärts von der Zufördereinrichtung angeordnet ist, wobei das Falzaggregat als Taschenfalzaggregat ausgebildet ist. Ferner ist eine Rilleinrichtung vorgesehen, die den Bogen vor dem Falzen und während der Förderung an der Stelle des vorgesehenen Falzes quer zur Förderrichtung orientiert. Zum Ausrichten der Bogen umfasst eine zur Fördereinrichtung gehörende Ausrichtevorrichtung wenigstens einen beweglichen Anschlag, an dem die Bogen mit einem Abstand ihrer Vorlaufkanten ausgerichtet werden.

Ferner offenbart DE 17 86 252 A eine Falzmaschine für Bogen aus Papier, Pappe oder dergleichen, umfassend ein Falzwerk bestehend aus mindestens einem Falzwalzenpaar sowie eine Transporteinrichtung mit Transportwalzen zum Transport des Zuschnitts von einem Anleger zu dem Falzwerk in einer Transportebene und einer zu den Falzwalzen senkrechten Transportrichtung, wobei der Zuschnitt durch ein Niederhaltemittel auf die Transportebene drückbar ist. Ferner ist ein sich parallel zur Transportrichtung erstreckendes Ausrichtmittel zum Ausrichten einer Zuschnittkante in Transportrichtung vorgesehen. Die Drehachsen der Transportwalzen und der Falzwalzen schließen in der Transportebene einen fest vorgegebenen, d.h. nicht veränderlichen Winkel ein.

Wie eingangs erwähnt, können sich an das Rillen weitere Arbeitsschritte, wie beispielweise Falzen oder Kleben, anschließen. Diese Arbeitsschritte werden auf einer dafür geeigneten Vorrichtung ausgeführt. Diese Vorrichtung kann so gestaltet sein, dass die für die Arbeitsschritte benötigten Werkzeuge flexibel sowohl in Transportrichtung als auch quer zur Transportrichtung verteilt werden können. Nachteilig an der Rillvorrichtung bekannter Art und Falzmaschinen gemäß

DE 17 86 252 A, ist hierbei, dass die Verdrehung der Transportwalzen in Relation zur Transportrichtung fest vorgegeben ist. Der Zuschnitt wird regelmäßig zu derselben Seite quer zur Transportrichtung hin transportiert und dort am Ausrichtmittel ausgerichtet. Aufgrund dessen ist die Flexibilität der der Rillvorrichtung nachgeordneten Vorrichtung stark eingeschränkt.

Der Erfindung liegt somit die Aufgabe zu Grunde, eine Rillvorrichtung anzugeben, welche flexibel auf sich verändernde Randbedingungen, wie sie beispielsweise durch die nachfolgenden Arbeitsschritte oder die gestalterische Form des Zuschnitts vorgeben werden, einstellbar ist.

Die Aufgabe wird durch eine Rillvorrichtung mit den Merkmalen des unabhängigen Anspruchs 1 gelöst. Vorteilhafte Ausgestaltungen und Weiterbildungen sind in den abhängigen Ansprüchen angegeben.

Die vorgeschlagene Rillvorrichtung zum Rillen flacher Zuschnitte, insbesondere Bögen aus Papier, Pappe, Schichtwerkstoffen, umfasst mindestens ein Paar gegenläufiger Rillwellen sowie eine Transportwalzen umfassende Transporteinrichtung zum Transport des Zuschnitts von einem Anleger zu den Rillwellen in einer Transportebene und einer zu den Rillwellen senkrechten Transportrichtung. Mindestens eine Transportwalze ist antreibbar. Der Zuschnitt ist durch ein Niederhaltemittel auf die Transportebene drückbar. Weiterhin umfasst die vorgeschlagene Rillvorrichtung mindestens ein sich parallel zur Transportrichtung erstreckendes Ausrichtmittel zum Ausrichten einer Zuschnittkante in Transportrichtung.

Die vorgeschlagene Rillvorrichtung zeichnet sich dadurch aus, dass die Transporteinrichtung um die Hochachse, d.h. um die Transportebenennormale, drehbar ist. Dadurch kann erreicht werden, dass die Drehachsen der Transportwalzen mit den Drehachsen der Rillwellen in der Transportebene einen Winkel einschließen, wodurch der Zuschnitt quer zur Transportrichtung hin zu dem mindestens einen Ausrichtmittel bewegbar ist.

Dadurch, dass die Transporteinrichtung verdrehbar ist, wird es möglich, dass der Zuschnitt entweder zu der einen oder zu der anderen Seite quer zur Transportrichtung hin transportiert und dort am Ausrichtmittel ausgerichtet wird. Der betrachtete Winkel ist grundsätzlich frei einstellbar.

Durch die Verdrehung der Transporteinrichtung ist es notwendig, sowohl das Ausrichtmittel als auch das Niederhaltemittel jeweils am anderen Ende der Transportwalzen anzuordnen und auszurichten. Zweckmäßig ist es hierbei, dass das mindestens eine Ausrichtmittel und das Niederhaltemittel über der Transportebene bewegbar und fixierbar angeordnet sind.

Vorteilhaft ist es, wenn das mindestens eine Ausrichtmittel an dem Niederhaltemittel angeordnet ist. Aufgrund dieser Anordnung können Ausrichtmittel und Niederhalter gemeinsam bewegt und fixiert werden. Hierzu kann beispielsweise eine quer zur Transportrichtung angeordnete Führungsschiene vorgesehen sein, in der das Niederhaltemittel bewegbar und fixierbar angeordnet ist, wobei das Ausrichtmittel wiederum am Niederhaltemittel angeordnet ist und infolgedessen mit bewegt und fixiert wird.

In einer Ausgestaltung der Rillvorrichtung kann vorgesehen sein, dass zwei Ausrichtmittel am Niederhalter angeordnet sind. Die Anordnung kann hierbei beispielsweise spiegelbildlich zum Niederhaltemittel erfolgen, wobei sich jedoch jeweils nur ein erstes Ausrichtmittel in einer Arbeitsposition befindet, in welcher eine Zuschnittkante an diesem Ausrichtmittel ausrichtbar ist, während der Zuschnitt unter dem sich in einer Ruheposition befindlichen zweiten Ausrichtmittel hindurch transportiert werden kann.

Das mindestens eine Ausrichtmittel kann beispielsweise durch wahlweises Anheben und Absenken zwischen der Arbeitsposition und der Ruheposition hin und her bewegt werden. In einer weiteren Ausgestaltung der Erfindung ist vorgesehen, dass das mindestens eine Ausrichtmittel zwischen der Arbeitsposition und der Ruheposition hin und her bewegbar, beispielsweise klappbar ist, so dass die Bewegung des Zuschnitts quer zur Transportrichtung durch das mindestens eine Ausrichtmittel in der Arbeitsposition behindert und in der Ruheposition nicht behindert wird.

Erfindungsgemäß ist der von den Drehachsen der Transportwalzen und den Drehachsen der Rillwellen in der Transportebene eingeschlossene Winkel frei einstellbar. Es kann jedoch zweckmäßig sein, dass die Transporteinrichtung in einem Raster drehbar ist, wobei das Raster in einer Ausgestaltung 3° beträgt. So können auf einfache Art und Weise bei wechselnder Ausrichtung der Transporteinrichtung wieder gleiche Randbedingungen eingestellt werden.

In einer weiteren Ausgestaltung der Erfindung ist vorgesehen, dass die Transporteinrichtung in einem Raster drehbar ist, wobei das Raster so angeordnet ist, dass die Transportwalzen in einer Rastereinstellung parallel zu den Rillwellen ausgerichtet sind. Diese Anordnung ist vorteilhaft für sogenannte Akzidenzen, welche Gelegenheitsdrucksachen bezeichnen, wie beispielsweise Broschüren, Flugblätter, Fahrpläne, Briefe, Einladungen oder anderes.

Zur Erhöhung der Reibungskraft zwischen den Transportwalzen und dem Zuschnitt ist es vorteilhaft, dass von dem Niederhaltemittel Kugeln jeweils einzeln drehbar gehalten sind, wobei die Kugeln so angeordnet sind, dass jeweils eine Kugel mit einer Transportwalze korrespondiert und die Kugel mit der korrespondierenden Transportwalze in Kontakt bringbar ist. Durch die Gewichtskraft der Kugeln ist die erforderliche Reibungskraft leicht einstellbar. Kugeln können hierzu beispielsweise mit unterschiedlichen Dichten ausgeführt sein. Dadurch, dass die Kugeln drehbar gelagert sind, kann die Reibung zwischen den Kugeloberflächen und dem Zuschnitt minimiert werden, welche der zuvor erwähnten Reibungskraft entgegenwirken würde.

Da die Rillvorrichtung einer anderen Vorrichtung für nachfolgende Arbeitsschritte vorlagert sein kann, ist es zweckmäßig, dass die Rillvorrichtung Transportmittel aufweist, so dass die Rillvorrichtung bewegbar ist. Diese Transportmittel sind vorzugsweise als Räder oder Rollen ausgebildet, wobei einige Räder oder Rollen gebremst ausgeführt sein können. Mithin ist es möglich, die gesamte Rillvorrichtung von der nachgelagerten Vorrichtung weg zu bewegen, um beispielsweise Wartungsarbeiten vorzunehmen oder den Anleger direkt an der nachgelagerte Vorrichtung anzuordnen, weil eine Rillvorrichtung für einen nächsten Produktionsauftrag nicht benötigt wird.

Nachfolgend sollen die Erfindung sowie deren technischen Vorteile anhand eines Ausführungsbeispiels näher erläutert werden. Dabei zeigen
- Fig. 1: eine erfindungsgemäße Rillvorrichtung mit einer in Transportrichtung nach rechts verdrehten Transporteinrichtung zum Ausrichten eines Zuschnitts an dessen in Transportrichtung rechter Zuschnittkante,
- Fig. 2: eine erfindungsgemäße Rillvorrichtung mit einer parallelen Anordnung von Transportwalzen und Rillwellen,
- Fig. 3: eine erfindungsgemäße Rillvorrichtung mit einer in Transportrichtung nach links verdrehten Transporteinrichtung zum Ausrichten eines Zuschnitts an dessen in Transportrichtung linker Zuschnittkante und
- Fig. 4: eine isometrische Ansicht der Rillvorrichtung.

Die Fig. 1 bis 4 zeigen ein und dieselbe erfindungsgemäße Rillvorrichtung zum Rillen flacher Zuschnitte, insbesondere Bögen aus Papier, Pappe, Kartonagen, Schichtwerkstoffen oder anderen Materialien.

Die dargestellte erfindungsgemäße Rillvorrichtung ist geeignet, einen Zuschnitt 4 von einem nicht dargestellten Anleger entgegenzunehmen, den Zuschnitt 4 auszurichten, den Zuschnitt 4 einem Rillwerkzeug zuzuführen, den Zuschnitt 4 zu rillen sowie den Zuschnitt 4 an eine der Rillvorrichtung nachgeordnete, hier nicht dargestellte Vorrichtung weiter zu transportieren. Der Transport des Zuschnitts 4 vom Anleger zur nachgeordneten Vorrichtung vollzieht sich hierbei hauptsächlich in Transportrichtung 3. Der rechteckig ausgebildete Zuschnitt 4 des Ausführungsbeispiels weist vier Zuschnittkanten auf, eine andere Gestalt des Zuschnitts 4 oder eine andere Anzahl Zuschnittkanten ist jedoch möglich.

Zum eigentlichen Rillen weist die Rillvorrichtung zwei in Transportrichtung 3 hintereinander angeordnete Paare von Rillenwellen 2 auf. Ein Paar gegenläufiger Rillwellen 2 ist vertikal übereinander angeordnet, so dass der Zuschnitt 4 horizontal durch jeweils ein Paar Rillwellen 2 hindurch transportiert werden kann. Die Rillwellen 2 können hierzu elektromechanisch angetrieben sein. Auf jedem Paar von Rillwellen 2 sind zueinander korrespondierende Rillwerkzeuge angeordnet. Die Transportrichtung 3 ist senkrecht zu den Drehachsen der Rillenwellen 2.

Der Zuschnitt 4 wird von dem Anleger an einer einstellbaren Position längs zur Transportrichtung 3 an die Rillvorrichtung übergeben, wobei eine Übergabe quer zur Transportrichtung 3 in einem anderen Ausführungsbeispiel ebenfalls möglich ist. Von der Rillvorrichtung wird der Zuschnitt 4 mittels der Transporteinrichtung 1 weiter transportiert. Hierzu weist die Transporteinrichtung 1 mehrere in Transportrichtung 3 hintereinander beidends drehbar gelagerte Transportwalzen 12 auf. Mindestens eine Transportwalze 12 ist hierzu, beispielsweise elektromechanisch, angetrieben. Die obersten Mantellinien der Transportwalzen 12 bilden eine Transportebene 13, in welcher der Zuschnitt 4 in Transportrichtung 3 transportiert wird.

Zur Erhöhung der Normalkraft zwischen dem Zuschnitt 4 und den Transportwalzen 12 ist ein Niederhaltemittel 7 vorgesehen, welches sich im Wesentlichen in Transportrichtung 3 über die Länge der Transporteinrichtung 1 erstreckt, um während des gesamten Transportweges vom Anleger zu den Rillwerkzeugen auf den Rillwellen 2 erhöhte Reibeigenschaften zwischen Zuschnitt 4 und Transportwalzen 12 zu gewährleisten. In einer Ausgestaltung sind vom Niederhaltemittel 7 Kugeln jeweils einzeln drehbar gehalten. Die Kugeln sind so angeordnet, dass jeweils eine Kugel mit einer Transportwalze 12 korrespondiert und die Kugel mit der korrespondierenden Transportwalze 12 in Kontakt bringbar ist. Die Verbindungslinie der Mittelpunkte der Kugeln ist vorzugsweise senkrecht zu Rillwellen 2 angeordnet. Durch die Gewichtskraft der Kugeln ist die erforderliche Reibungskraft leicht einstellbar. Hierzu können die Kugeln beispielsweise mit unterschiedlichen Dichten ausgeführt sein. Dadurch, dass die Kugeln drehbar gelagert sind, kann die Reibung zwischen den Kugeloberflächen und dem Zuschnitt 4 minimiert werden. Das Niederhaltemittel 7 ist bewegbar und fixierbar an einer parallel zu den Transportwalzen 12 angeordneten Führungsschiene angeordnet.

Damit Rillen parallel bzw. senkrecht zu den Zuschnittkanten erzeugt werden können, muss eine Zuschnittkante exakt parallel zur Transportrichtung 3 und senkrecht zu den Rillwellen 2 ausgerichtet sein, bevor der Zuschnitt 4 das Rillwerkzeug erreicht. Zum Ausrichten einer der Zuschnittkanten in Transportrichtung 3 ist ein erstes Ausrichtmittel 5 sowie ein zweites Ausrichtmittel 6 am Niederhaltemittel 7 angeordnet und mit diesem bewegbar und fixierbar, wobei sich das erste Ausrichtmittel 5 und das zweite Ausrichtmittel 6 parallel zur Transportrichtung 3 erstrecken. Sowohl das erste Ausrichtmittel 5 als auch das zweite Ausrichtmittel 6 sind jeweils unabhängig voneinander jeweils in zwei Positionen klappbar. Während in der ersten Position eine Zuschnittkante am jeweiligen Ausrichtmittel 5, 6 ausgerichtet wird, kann der Zuschnitt unter dem Ausrichtmittel 5,6 hindurch transportiert werden, wenn sich das Ausrichtmittel 5, 6 in einer zweiten Position befindet. In welcher Position sich die Ausrichtmittel 5, 6 befinden ist davon abhängig, an welcher Zuschnittkante der Zuschnitt 4 ausgerichtet werden soll.

Erfindungsgemäß ist vorgesehen, dass die Transporteinrichtung 1 um die Transportebenennormale drehbar ist. So können die Drehachsen der Transportwalzen 12 mit den Drehachsen der Rillwellen 2 in der Transportebene 13 einen beliebig einstellbaren Winkel einschließen, wodurch der Zuschnitt 4 quer zur Transportrichtung 3 hin zu dem ersten Ausrichtmittel 5 oder hin zum zweiten Ausrichtmittel 6 bewegbar ist. Sind die Drehachsen der Transportwalzen 12 und der Rillwellen 2 parallel, so wird der Zuschnitt ausschließlich parallel zur Transportrichtung 3 transportiert. Mithin sind die in den Fig. 1 bis 3 dargestellten Konfigurationen der Rillvorrichtung möglich.

Fig. 1 zeigt die zur Transportrichtung 3 im Uhrzeigersinn verdrehte Transporteinrichtung 1, wodurch der Zuschnitt 4 aufgrund der Reibung zwischen den Transportwalzen 12 und dem Zuschnitt 4 eine Kraft quer zur Transportrichtung 3 erfährt. Durch diese Querkraft wird der Zuschnitt 4 quer zur Transportrichtung 3 hin zum ersten Ausrichtmittel 5 transportiert. Das erste Ausrichtmittel 5 ist in die Position geklappt, in der eine Zuschnittkante deckungsgleich am ersten Ausrichtmittel 5 ausgerichtet wird. Das zweite Ausrichtmittel 6 ist in die Position geklappt, in der der Zuschnitt 4 zwischen Transportwalzen 12 und dem zweiten Ausrichtmittel 6 hindurch transportiert werden kann.

Fig. 2 zeigt die Transporteinrichtung 1 deren Transportwalzen 12 parallel zu den Rillwellen 2 ausgerichtet sind. Sowohl das erste Ausrichtmittel 5 als auch das zweite Ausrichtmittel 6 sind beide in die Position geklappt, in welcher der Zuschnitt zwischen den Transportwalzen 12 und dem ersten Ausrichtmittel 5 sowie dem zweiten Ausrichtmittel 6 hindurch transportierbar ist. Hierdurch erfährt der Zuschnitt 4 keine Querkraft, so dass er sich ausschließlich parallel zu Transportrichtung 3 bewegt.

Fig. 3 zeigt die zur Transportrichtung 3 gegen den Uhrzeigersinn verdrehte Transporteinrichtung 1, wodurch der Zuschnitt 4 aufgrund der Reibung zwischen den Transportwalzen 12 und dem Zuschnitt 4 eine Kraft quer zur Transportrichtung 3 erfährt. Diese Querkraft ist entgegengesetzt zur Querkraft in Fig. 1. Durch diese Querkraft wird der Zuschnitt 4 quer zur Transportrichtung 3 hin zum zweiten Ausrichtmittel 6 transportiert, welches sich am Niederhaltemittel 7 angeordnet auf der anderen Seite der Transportwalzen 12 befindet als in Fig. 1. Das zweite Ausrichtmittel 6 ist in die Position geklappt, in der eine Zuschnittkante deckungsgleich am zweiten Ausrichtmittel 6 ausgerichtet wird. Das erste Ausrichtmittel 5 ist in die Position geklappt, in der der Zuschnitt 4 zwischen Transportwalzen 12 und dem ersten Ausrichtmittel 5 hindurch transportiert werden kann.

Für eine verbesserte Reproduzierbarkeit ist vorgesehen, dass die Transporteinrichtung 1 in einem vorgegebenen Raster verdrehbar ist. In den einzelnen Positionen des Rasters kann die Transporteinrichtung fixiert werden. In einer Ausgestaltung weist die Rillvorrichtung drei Positionen des Rasters auf, wobei die Transportwalzen 12 in der mittleren Position des Rasters parallel zu den Rillwellen 2 angeordnet sind. Die beiden anderen Positionen des Rasters sind jeweils im gleichen Winkel einmal im und gegen den Uhrzeigersinn um die erste Position des Rasters angeordnet, wobei der Winkel in dieser Ausgestaltung 3° beträgt. Andere Größen des Rasters sowie mehr als drei Rastpositionen sind erfindungsgemäß möglich, wobei die Winkel eines Rasters nicht identisch sein müssen.

Durch das Verdrehen der Transporteinrichtung 1 bilden sich jeweils Lücken zwischen der in Transportrichtung 3 ersten Transportwalze 12 und dem Anleger sowie zwischen der in Transportrichtung 3 letzten Transportwalze 12 und den Rillwellen 2. Diese Lücken werden jeweils mittels eines Überleitbleches 8 geschlossen, so dass der Zuschnitt 4 über die Lücke transportierbar ist.

Zum einfachen Transport der Rillvorrichtung ist in einer Ausgestaltung vorgesehen, dass die Rillvorrichtung, auf Rädern, Rollen oder ähnlichem fahrbar angeordnet ist. Nach der Ausrichtung an der nicht dargestellten nachgeordneten Vorrichtung kann die Rillvorrichtung durch bremsbare Räder relativ zu der nachgeordneten Vorrichtung fixiert werden.

### Bezugszeichenliste

- 1: Transporteinrichtung
- 12: Transportwalzen
- 13: Transportebene
- 2: Rillwellen
- 3: Transportrichtung
- 4: Zuschnitt
- 5: erstes Ausrichtmittel
- 6: zweites Ausrichtmittel
- 7: Niederhaltemittel
- 8: Überleitblech

## Patentansprüche

1. Rillvorrichtung zum Rillen zugeführten flachen Zuschnitts (4), insbesondere Bögen aus Papier, Pappe, Schichtwerkstoffen, umfassend mindestens ein Paar gegenläufiger Rillwellen (2) sowie eine Transportwalzen (12) umfassende Transporteinrichtung (1) zum Transport des Zuschnitts (4) von einem Anleger zu den Rillwellen (2) in einer Transportebene (13) und einer zu den Rillwellen (2) senkrechten Transportrichtung (3), wobei mindestens eine Transportwalze (12) antreibbar und der Zuschnitt (4) durch ein Niederhaltemittel (7) auf die Transportebene (13) drückbar ist, weiter umfassend mindestens ein sich parallel zur Transportrichtung (3) erstreckendes Ausrichtmittel (5, 6) zum Ausrichten einer Zuschnittkante in Transportrichtung (3), **dadurch gekennzeichnet, dass** die Transporteinrichtung (1) um die Transportebenennormale drehbar ist, so dass eine Transportwalzendrehachse mit einer Rillwellendrehachse in der Transportebene (13) einen Winkel einschließt, wodurch der Zuschnitt (4) quer zur Transportrichtung (3) hin zu dem mindestens einen Ausrichtmittel (5, 6) bewegbar ist.

2. Rillvorrichtung nach Anspruch 1, **dadurch gekennzeichnet, dass** das mindestens eine Ausrichtmittel (5, 6) und das Niederhaltemittel (7) über der Transportebene (13) bewegbar und fixierbar angeordnet sind.

3. Rillvorrichtung nach einem der Ansprüche 1 oder 2, **dadurch gekennzeichnet, dass** das mindestens eine Ausrichtmittel (5, 6) an dem Niederhaltemittel (7) angeordnet ist.

4. Rillvorrichtung nach einem der vorhergehenden Ansprüche, **dadurch gekennzeichnet, dass** das mindestens eine Ausrichtmittel (5, 6) zwischen einer Arbeitspositionen und einer Ruheposition hin und her bewegbar ist, so dass die Bewegung des Zuschnitts (4) quer zur Transportrichtung (3) durch das mindestens eine Ausrichtmittel (5, 6) in der Arbeitsposition behindert und in der Ruheposition nicht behindert wird.

5. Rillvorrichtung nach einem der vorhergehenden Ansprüche, **dadurch gekennzeichnet, dass** die Transporteinrichtung (1) in einem Raster drehbar ist, wobei das Raster vorzugsweise 3° beträgt.

6. Rillvorrichtung nach einem der vorhergehenden Ansprüche, **dadurch gekennzeichnet, dass** die Transporteinrichtung (1) in einem Raster drehbar ist, wobei das Raster so angeordnet ist, dass die Transportwalzen (12) in einer Rastereinstellung parallel zu den Rillwellen (2) ausgerichtet sind.

7. Rillvorrichtung nach einem der vorhergehenden Ansprüche, **dadurch gekennzeichnet, dass** die Rillwellen (2) wechselbare Rillwerkzeuge aufweisen.

8. Rillvorrichtung nach einem der vorhergehenden Ansprüche, **dadurch gekennzeichnet, dass** von dem Niederhaltemittel (7) Kugeln jeweils einzeln drehbar gehalten sind, wobei die Kugeln so angeordnet sind, dass jeweils eine Kugel mit einer Transportwalze (12) korrespondiert und die Kugel mit der korrespondierenden Transportwalze (12) in Kontakt bringbar ist.

9. Rillvorrichtung nach einem der vorhergehenden Ansprüche, **dadurch gekennzeichnet, dass** die Rillvorrichtung Transportmittel aufweist, so dass die Rillvorrichtung bewegbar ist.

## Claims

1. Scoring apparatus for scoring fed flat blanks (4), in particular sheets of paper, board, laminated materials, comprising at least one pair of counter-rotating scoring shafts (2) and a transporting device (1), comprising transporting rollers (12), for transporting the blank (4) from a feeder to the scoring shafts (2) in a transporting plane (13) and a transporting direction (3) perpendicular to the scoring shafts (2), wherein at least one transporting roller (12) is able to be driven and the blank (4) is able to be pressed onto the transporting plane (13) by a holding-down means (7), also comprising at least one aligning means (5, 6), extending parallel to the transporting direction (3), for aligning a blank edge in the transporting direction (3), **characterized in that** the transporting device (1) is rotatable about the normal to the transporting plane, such that a transporting roller rotation axis encloses an angle with a scoring shaft rotation axis in the transporting plane (13), with the result that the blank (4) is movable transversely to the transporting direction (3) towards the at least one aligning means (5, 6).

2. Scoring apparatus according to Claim 1, **characterized in that** the at least one aligning means (5, 6) and the holding-down means (7) are arranged so as be movable and fixable above the transporting plane (13).

3. Scoring apparatus according to either of Claims 1 and 2, **characterized in that** the at least one aligning means (5, 6) is arranged on the holding-down means (7).

4. Scoring apparatus according to one of the preceding claims, **characterized in that** the at least one orienting means (5, 6) is movable back and forth between a working position and a rest position, such that the movement of the blank (4) transversely to the transporting direction (3) is impeded by the at least one orienting means (5, 6) in the working position and is not impeded in the rest position.

5. Scoring apparatus according to one of the preceding claims, **characterized in that** the transporting device (1) is rotatable in a grid, wherein the grid is preferably 3°.

6. Scoring apparatus according to one of the preceding claims, **characterized in that** the transporting device (1) is rotatable in a grid, wherein the grid is arranged such that the transporting rollers (12) are oriented parallel to the scoring shafts (2) in one grid setting.

7. Scoring apparatus according to one of the preceding claims, **characterized in that** the scoring shafts (2) have exchangeable scoring tools.

8. Scoring apparatus according to one of the preceding claims, **characterized in that** balls are held in an individually rotatable manner by the holding-down means (7), wherein the balls are arranged such that in each case one ball corresponds to a transporting roller (12) and the ball is able to be brought into contact with the corresponding transporting roller (12).

9. Scoring apparatus according to one of the preceding claims, **characterized in that** the scoring apparatus has transporting means such that the scoring apparatus is movable.

## Revendications

1. Dispositif de rainurage pour rainurer des pièces découpées plates acheminées (4), en particulier des feuilles de papier, de carton, de matériaux stratifiés, comprenant au moins une paire d'arbres de rainurage (2) tournant en sens inverse ainsi qu'un dispositif de transport (1) comprenant des rouleaux de transport (12) pour le transport de la pièce découpée (4) depuis un mangeur jusqu'aux arbres de rainurage (2) dans un plan de transport (13) et une direction de transport (3) perpendiculaire aux arbres de rainurage (2), au moins un rouleau de transport (12) pouvant être entraîné et la pièce découpée (4) pouvant être pressée par un moyen de maintien vers le bas (7) sur le plan de transport (13), comprenant en outre au moins un moyen d'alignement (5, 6) s'étendant parallèlement à la direction de transport (3) pour aligner une arête de la pièce découpée dans la direction de transport (3),
**caractérisé en ce que** le dispositif de transport (1) peut tourner autour de la perpendiculaire au plan de transport de telle sorte qu'un axe de rotation des rouleaux de transport forme un angle avec un axe de rotation des arbres de rainurage dans le plan de transport (13) de sorte que la pièce découpée (4) puisse être déplacée transversalement à la direction de transport (3) vers l'au moins un moyen d'alignement (5, 6).

2. Dispositif de rainurage selon la revendication 1, **caractérisé en ce que** l'au moins un moyen d'alignement (5, 6) et le moyen de maintien vers le bas (7) sont disposés de manière déplaçable et de manière à pouvoir être fixés au-dessus du plan de transport (13).

3. Dispositif de rainurage selon l'une quelconque des revendications 1 ou 2,
**caractérisé en ce que** l'au moins un moyen d'alignement (5, 6) est disposé contre le moyen de maintien vers le bas (7).

4. Dispositif de rainurage selon l'une quelconque des revendications précédentes, **caractérisé en ce que** l'au moins un moyen d'alignement (5, 6) peut être déplacé en alternance entre une position de travail et une position de repos de telle sorte que le déplacement de la pièce découpée (4) transversalement à la direction de transport (3), soit empêché dans la position de travail par l'au moins un moyen d'alignement (5, 6) et ne soit pas empêché dans la position de repos.

5. Dispositif de rainurage selon l'une quelconque des revendications précédentes, **caractérisé en ce que** le dispositif de transport (1) peut tourner dans une trame, la trame mesurant de préférence 3°.

6. Dispositif de rainurage selon l'une quelconque des revendications précédentes, **caractérisé en ce que** le dispositif de transport (1) peut tourner dans une trame, la trame étend disposée de telle sorte que les rouleaux de transport (12) soient orientés parallèlement aux arbres de rainurage (2) dans un ajustement de la trame.

7. Dispositif de rainurage selon l'une quelconque des revendications précédentes, **caractérisé en ce que** les arbres de rainurage (2) présentent des outils de rainurage remplaçables.

8. Dispositif de rainurage selon l'une quelconque des revendications précédentes, **caractérisé en ce que** des billes sont retenues par le moyen de maintien vers le bas (7) à chaque fois de manière à pouvoir tourner individuellement, les billes étant disposées de telle sorte qu'une bille corresponde à chaque fois à un rouleau de transport (12) et les billes pouvant être amenées en contact avec le rouleau de transport correspondant (12).

9. Dispositif de rainurage selon l'une quelconque des revendications précédentes, **caractérisé en ce que** le dispositif de rainurage présente des moyens de transport de telle sorte que le dispositif de rainurage puisse être déplacé.
